# FASCICULE DE BREVET EUROPEEN

(11) **EP 2 146 603 B1**
(45) Date de publication et mention de la délivrance du brevet: **19.04.2017**
(21) Numéro de dépôt: 08805731.0
(22) Date de dépôt: 30.04.2008
(51) Int. Cl.: A47C 23/06, A47C 23/00

(54) **DISPOSITIF DE SUSPENSION COMPORTANT DES PAROIS DE SUSPENSION EXTERNE ET INTERNE**
AUFHÄNGUNGSVORRICHTUNG MIT EXTERNEN UND INTERNEN AUFHÄNGUNGSWÄNDEN
SUSPENSION DEVICE COMPRISING EXTERNAL AND INTERNAL SUSPENSION WALLS

(30) Priorité: 04.05.2007 FR 0754885
(43) Date de publication de la demande: 27.01.2010
(73) Titulaire: Tournadre SA Standard Gum, 18000 Bourges (FR)
(72) Inventeur: LOBRY, Jacques, F-18000 Bourges (FR); LOBRY, Pascal, F-18000 Bourges (FR)
(74) Mandataire: Balesta, Pierre
(86) Numéro de dépôt international: PCT/FR2008/050777
(87) Numéro de publication internationale: WO 2008/148982

(56) Documents cités:
- EP-A- 0 519 321
- EP-A- 1 479 324
- DE-A1- 10 049 944
- DE-A1- 19 646 633
- DE-U1- 8 806 330

## Description

L'invention concerne le domaine de la suspension élastique des sommiers de literie, qui sont destinés à supporter un couchage, tel un matelas par exemple.

Elle concerne plus précisément un dispositif de suspension monobloc pour un sommier, comportant :
- une partie supérieure destinée à supporter un couchage ;
- une partie inférieure destinée à être fixée au sommier ;
- une partie intermédiaire constituée par des éléments de suspension reliant entre-elles les parties inférieure et supérieure, les éléments de suspension présentant des premier et deuxième plans de symétrie orthogonaux, les éléments de suspension comportant une paire de parois de suspension élastiques externes symétriques par rapport au premier plan de symétrie, chacune des parois de suspension externes présentant au moins une ligne courbe moyenne s'étendant dans le deuxième plan de symétrie, chacune des parois de suspension externes étant apte à se plier selon au moins une ligne de pliage sensiblement orthogonale au deuxième plan de symétrie.

Traditionnellement, un tel dispositif peut être fixé directement à un long pan d'un cadre du sommier, ou bien être monté sur une latte de fixation, cette dernière étant alors fixée au long pan du sommier.

Parmi les dispositifs directement fixés au long pan du sommier, on connaît les embouts décrits dans le document FR 2 885 021 et les dispositifs décrits dans le document DE 196 46 633.

Ces embouts offrent une bonne stabilité vis-à-vis du roulis et du tangage, ainsi qu'une raideur de suspension verticale correcte.

Un but de l'invention est de fournir un dispositif de suspension présentant une qualité de suspension améliorée.

L'invention atteint son but par le fait que les éléments de suspension du dispositif de suspension comportent en outre au moins une paire de parois de suspension élastiques internes symétriques par rapport au premier plan de symétrie, chacune des parois de suspension internes présentant au moins une ligne courbe moyenne s'étendant dans le deuxième plan de symétrie, chacune des parois de suspension internes étant apte à se plier selon des première, deuxième et troisième lignes de pliage distinctes sensiblement orthogonales au deuxième plan de symétrie, que chacune des parois de suspension internes, considérée verticalement depuis la partie supérieure vers la partie inférieure, comporte successivement des première, deuxième et troisième portions coudées définissant respectivement les première, deuxième et troisième lignes de pliage, que deux portions coudées adjacentes s'ouvrent vers des directions opposées, que chacune des parois de suspension internes comporte une première extrémité fixée à la partie supérieure du dispositif et une seconde extrémité fixée à la partie inférieure du dispositif et que, considéré dans le deuxième plan de symétrie, le dispositif de suspension étant au repos, la distance entre la première extrémité de la paroi de suspension interne et la deuxième ligne de pliage est sensiblement égale au double de la distance entre la deuxième ligne de pliage et la seconde extrémité de la paroi de suspension interne.

Grâce à ces trois lignes de pliages, les parois de suspension internes sont fractionnées en au moins quatre parties qui tendent à s'empiler les unes sur les autres lorsque le dispositif de suspension est soumis à une charge verticale.

Par « vertical », on entend ici une direction sensiblement parallèle à la droite définie par l'intersection des premier et deuxième plans de symétrie.

Ainsi, lorsque le dispositif de suspension selon l'invention plie sous l'action d'une charge, les bras de la troisième portion coudée tendent à s'empiler l'un sur l'autre avant que les bras de la première portion coudée ne s'empilent à leur tour l'un sur l'autre, grâce à quoi la paroi de suspension interne présente une raideur progressive lors du pliage du dispositif de suspension. Dès lors, la raideur des portions de suspension internes augmente à mesure que lesdites parties s'empilent les unes sur les autres.

Au contraire, les parois de suspension externes, comportant moins de lignes de pliage, présentent une raideur qui évolue moins que celle des portions de suspension internes.

Comme les parois de suspension internes et externes sont reliées toutes deux aux parties inférieure et supérieure, l'interaction lors du pliage entre les portions de suspension internes et externes entraine un couplage mécanique des raideurs desdites portions, en conséquence de quoi la raideur globale des éléments de suspension du dispositif présente une progressivité verticale fournissant à l'utilisateur un confort amélioré.

Avantageusement, les parois de suspension internes sont disposées dans un volume délimité par les parois de suspension externes.

De préférence, les parois de suspension externes sont aptes à prendre appui sur les parois de suspension internes lorsqu'une charge est appliquée au dispositif selon l'invention.

Avantageusement, chacune des parois de suspension externes comporte au moins une partie coudée définissant la ligne de pliage de ladite paroi.

Ainsi, chacune des parois de suspension externes est apte à se plier autour de la portion coudée.

De manière préférentielle, chacune des parois de suspension externes comporte une unique portion coudée.

Sans sortir du cadre de la présente invention, les parois de suspension externes peuvent également présenter une forme sensiblement incurvée tel un « C », la ligne de pliage passant alors sensiblement par le milieu de la paroi.

De manière préférentielle, la ligne de pliage de chacune des parois de suspension externes est disposée sensiblement à mi-distance des parties inférieure et supérieure du dispositif de suspension selon l'invention.

De manière préférentielle, au moins l'une des portions coudées s'ouvre vers une intersection des premier et deuxième plans de symétrie, tandis qu'au moins l'une des autres portions coudées s'ouvre vers la paroi de suspension externe la plus proche.

Avantageusement, dans chacune des parois de suspension internes, deux portions coudées adjacentes s'ouvrent vers des directions opposées, grâce à quoi les portions de suspension internes peuvent se replier ou s'empiler sur elles-mêmes.

Ainsi, vu dans le deuxième plan de symétrie, les parois de suspension internes présentent de préférence sensiblement la forme d'un « Σ » constitué de trois portions coudées juxtaposées.

Autrement dit, chacune des portions coudées comporte deux bras qui sont avantageusement aptes à s'empiler l'un sur l'autre lorsque l'on soumet le dispositif de suspension à une charge verticale.

Avantageusement, la première portion coudée est la plus proche de la première extrémité de ladite paroi de suspension interne, et les première et troisième portions coudées s'ouvrent vers une intersection des premier et deuxième plans de symétrie, tandis que la deuxième portion coudée s'ouvre vers la paroi de suspension externe la plus proche.

Avantageusement, vue selon une direction transversale du dispositif, la largeur des parois de suspension internes est sensiblement égale à la largeur des parois de suspension externes.

Par direction transversale, on entend ici une direction orthogonale au deuxième plan de symétrie.

Grâce à cette conformation, le dispositif selon l'invention présente un encombrement transversal réduit.

Selon un deuxième mode de réalisation avantageux de l'invention, la première portion coudée est la plus proche de la première extrémité de la portion de suspension interne, et la deuxième portion coudée s'ouvre vers une intersection des premier et deuxième plans de symétrie, tandis que les première et troisième portions coudées s'ouvrent vers la paroi de suspension externe la plus proche.

De manière particulièrement avantageuse, les secondes extrémités des parois de suspension internes sont fixées entre elles par une membrane souple s'étendant selon une direction longitudinale dudit dispositif perpendiculaire au premier plan de symétrie.

On réalise ainsi un couplage mécanique entre les parois de suspension internes, dont un intérêt est d'améliorer la solidité des éléments de suspension.

Grâce à cette conformation, on obtient un dispositif de suspension à la fois léger et solide.

Avantageusement, les éléments de suspension sont inscrits dans un volume sphérique.

Cette forme avantageuse permet un débattement de la suspension plus important autour de l'axe vertical, tout en améliorant la solidité du dispositif selon l'invention.

Avantageusement, les éléments de suspension présentent une structure en nid d'abeilles.

Grâce à la structure en nid d'abeille, le dispositif de suspension selon l'invention est léger tout en étant particulièrement solide. Aussi, grâce à cette géométrie particulière, les efforts subis par le dispositif de suspension sont répartis de manière homogène dans les différentes parois de suspension du dispositif.

Avantageusement, la partie inférieure comporte au moins un manchon pour la fixation à un tenon solidaire d'un cadre du sommier.

Avantageusement, la partie inférieure comporte en outre un logement supplémentaire pour recevoir l'extrémité d'une latte inférieure.

Avantageusement, le dispositif selon l'invention comporte en outre un plateau d'appui pour un matelas fixé à la partie supérieure.

De préférence, le plateau d'appui comporte une paire d'ouïes permettant l'aération du couchage. Le plateau d'appui présente également une élasticité verticale améliorant le confort du couchage.

Avantageusement, le dispositif selon l'invention comporte en outre un boitier de logement de lattes fixé à la partie supérieure du dispositif, de manière à loger les extrémités de lattes s'étendant selon une direction sensiblement orthogonale au deuxième plan de symétrie.

L'invention sera mieux comprise et ses avantages apparaîtront mieux à la lecture de la description détaillée qui suit, d'un mode de réalisation indiqué à titre d'exemple non limitatif. La description se réfère aux dessins annexés sur lesquels :
- la figure **1** montre un premier mode de réalisation du dispositif de suspension selon l'invention, représenté en vue de face avant, le dispositif comprenant boitier de logements pour lattes ;
- la figure **2** est une vue en perspective du dispositif de suspension de la figure **1** ;
- la figure **3** est une vue latérale du dispositif de suspension de la figure **1** ;
- la figure **4** montre un exemple comparatif, représenté en vue de face, la partie supérieure du dispositif comportant un plateau d'appui pour supporter un matelas ;
- la figure **5** est une vue latérale du dispositif de suspension de la figure **4** sans le plateau d'appui ;
- la figure **6** est une vue en perspective du dispositif de suspension de la figure **4** comportant un plateau;
- la figure **7** est une vue en perspective d'une variante du deuxième mode de réalisation du dispositif de suspension de la figure **6** où le plateau d'appui est remplacé par un boitier de logement pour lattes ;
- la figure **8** est une vue de face d'un autre exemple comparatif, apte à être muni d'un plateau d'appui ou d'un boitier de logement pour lattes ;
- la figure **9** est une vue en perspective du dispositif de suspension de la figure **8** ; et
- la figure **10** est une vue en perspective du dispositif de suspension de la figure **8** muni du plateau d'appui.

A l'aide des figures **1** à **3**, on va tout d'abord décrire un premier mode de réalisation d'un dispositif de suspension monobloc **10** conforme à la présente invention.

Le dispositif de suspension **10** représenté sur les figures **1** à **3** est un embout de lattes qui est destiné à être fixé à un long pan d'un cadre de sommier de lattes (non représenté ici).

En se référant à la figure **1**, on constate que le dispositif de suspension **10** comporte une partie supérieure **12** destinée à supporter un couchage. Dans l'exemple représenté ici, le dispositif de suspension **10** est muni d'un boitier de logement de lattes **14** comprenant deux logements **16,18** aptes à recevoir les extrémités de deux lattes (non représentées ici).

Au demeurant, on définit une direction longitudinale **DL** du dispositif de suspension comme étant celle perpendiculaire au premier plan de symétrie **P1**, la direction longitudinale **DL** étant parallèle à la direction du long pan lorsque le dispositif de suspension formant embout y est fixé.

On définit également une direction transversale **DT** du dispositif de suspension **10** comme étant celle perpendiculaire au deuxième plan de symétrie **P2**, la direction transversale **DT** étant parallèle à la direction d'insertion des lattes dans les logements du boitier **14**. La direction longitudinale **DL** est évidemment orthogonale à la direction transversale **DT**.

En lieu et place du boitier de logement **14**, on peut aussi munir le dispositif de suspension **10** d'un plateau d'appui destiné à supporter un couchage, tel un matelas. Un tel plateau d'appui sera décrit ci-après en référence au deuxième mode de réalisation de l'invention.

Le dispositif de suspension **10** comporte en outre une partie inférieure **20** destinée à être fixée au sommier, de préférence mais non nécessairement à des tenons fixés au long pan du cadre du sommier.

Pour ce faire, la partie inférieure **20** est pourvue de moyens d'ancrage constitués par une paire de manchons **24, 26** destinés à être fixés aux tenons.

Comme on le voit sur les figures **1** et **2**, la partie inférieure **20** comporte en outre un logement supplémentaire **27** pour une troisième latte (non représentée ici).

Par ailleurs, le dispositif de suspension **10** comporte en outre une partie intermédiaire **28** constituée par des éléments de suspension présentant un premier plan de symétrie **P1** et un deuxième plan de symétrie **P2**, les plans de symétrie **P1**, **P2** étant orthogonaux.

Les éléments de suspension **30** comportent une paire de parois de suspension élastiques externes **32,34** qui sont sensiblement symétriques par rapport au premier plan de symétrie **P1**.

En se référant à la figure **1**, on voit bien que chacune des parois de suspension externes **32,34** présente une ligne courbe moyenne **C** s'étendant dans le deuxième plan de symétrie.

Par ailleurs, chacune des parois de suspension externes **32,34** présente une première extrémité **32a,34a** fixée à la partie supérieure **12**, et une seconde extrémité **32b,34b** fixée à la partie inférieure **20**.

Qui plus est, chacune des parois de suspension externes **32,34** est apte à se plier, lorsqu'une charge sensiblement verticale est appliquée au dispositif de suspension, selon une ligne de pliage **L1**, **L2** sensiblement orthogonale au deuxième plan de symétrie **P2**.

Pour ce faire, chacune des parois de suspension externes **32,34** comporte une portion coudée **36,38** définissant la ligne de pliage **L1**, **L2** correspondante.

Comme on le voit bien sur les figures **1** et **2**, les portions coudées **36** et **38** s'ouvrent vers une intersection **A** des premier et deuxième plans de symétries **P1**, **P2**.

De préférence, la ligne de pliage **L1**, **L2** de chacune des parois de suspension externes **32,34** est située sensiblement à mi-distance des parties inférieure **20** et supérieure **12** du dispositif **10**.

Chacune des portions coudées **36,38** comporte une paire de bras **36a**, **36b**, **38a**, **38b**, qui sont reliés entre eux par l'une de leurs extrémités d'une part, et aux parties inférieure **20** et supérieure **12** du dispositif de suspension **10** d'autre part.

Conformément à la présente invention, les éléments de suspension 30 du dispositif de suspension **10** comporte en outre une paire de parois de suspension élastiques internes **40**, **42**, qui sont symétriques par rapport au premier plan de symétrie **P1**.

A l'aide de la figure **2**, on conçoit que les première et seconde parois de suspension internes **40,42** de ladite paire soient disposées dans un volume délimité par les parois de suspension externes **32,34**.

Comme on le voit sur les figures **2** et **3**, la largeur des parois de suspension internes **40,42** est sensiblement égale à la largeur des parois de suspension externes **32,34.**

Par ailleurs, chacune des parois de suspension internes **40,42** présente une première extrémité **40a,42a** fixée à la partie supérieure **12**, et une seconde extrémité **40b,42b** fixée à la partie inférieure **20**.

Les secondes extrémités **40b,42b** sont reliées entre elles par une membrane souple **41** s'étendant selon une direction longitudinale du dispositif **10**.

Comme on le voit sur la figure **1**, les premières extrémités **32a,34a** des parois de suspension externes **32,34,** coïncident avec les premières extrémités **40a,42a** des parois de suspension internes **40,42,** grâce à quoi les parois de suspension externes **32,34** peuvent pousser verticalement les parois de suspension internes **40,42** lorsque le dispositif de suspension est chargé verticalement.

Chacune des parois de suspension internes **40,42** présente au moins une ligne courbe moyenne s'étendant dans le deuxième plan de symétrie **P2**. Dans cet exemple, la ligne courbe moyenne de la paroi de suspension interne **40** présente sensiblement la forme d'un « Σ ».

De manière particulièrement avantageuse, chacune des parois de suspension internes **40,42** est apte à se plier selon trois lignes de pliage **M1**, **M2** et **M3** distinctes, qui sont sensiblement orthogonales au deuxième plan de symétrie **P2**.

Pour ce faire, chacune des parois de suspension internes **40,42,** considérée verticalement depuis la partie supérieure **12** vers la partie inférieure **20**, comporte successivement des première, deuxième et troisième portions coudées référencées **401,402** et **403** (pour la première paroi de suspension interne **40)** d'une part, et **421,422** et **423** (pour la seconde paroi de suspension interne **42)** d'autre part, lesdites portions coudées définissant respectivement les première, deuxième et troisième lignes de pliage **M1**, **M2**, **M3** d'une part, et les première, deuxième et troisième lignes de pliage **N1**, **N2** et **N3** d'autre part.

Comme on le voit bien à l'aide des figures **1** et **2**, pour chacune des parois internes **40,42,** les première et troisième portions coudées **401,403,421,423** s'ouvrent vers l'intersection **A** des premier et deuxième plans de symétrie **P1**, **P2**, tandis que la deuxième portion coudée **402,422** s'ouvre vers une direction opposée, à savoir vers la paroi de suspension externe la plus proche de ladite paroi interne.

En outre, pour chacune des parois internes **40,42**, la première portion coudée **401,421** présente deux bras référencés respectivement **401a,401b** et **421a,421b** qui sont sensiblement de même longueur, cette longueur étant considérée dans le deuxième plan de symétrie **P2**.

De manière similaire, la deuxième portion coudée **402** de la première paroi de suspension interne **40**, comporte une paire de bras **402a,402b** tandis que la troisième portion coudée **403** comporte une paire de bras **403a,403b**. Aussi, la deuxième portion coudée **422** de la seconde paroi de suspension interne **42** comporte une paire de bras **422a,422b**, tandis que la troisième portion coudée **423** comporte une paire de bras **423a,423b**. On constate en l'espèce que les bras **401b** et **402a** sont identiques, tout comme les bras **403a** et **402b**, **421b** et **422a**, ainsi que **423a** et **422b**.

De préférence, pour chacune des parois de suspension internes **40,42**, considérées dans le deuxième plan de symétrie **P2**, le dispositif de suspension **10** étant au repos, la distance **D** entre la première extrémité **40a** de la paroi de suspension interne **40** et la deuxième ligne de pliage **M2** est sensiblement égale au double de la distance **d** mesurée entre la deuxième ligne de pliage **M2** et la seconde extrémité **40b** de la paroi de suspension interne **40** ce rapport de distance contribue à la progressivité de la raideur comme on l'a déjà mentionné ci-dessus.

On va maintenant décrire plus en détail le principe de fonctionnement du dispositif de suspension **10** selon l'invention.

Lorsqu'une charge est appliquée sur la partie supérieure **12** du dispositif **10** selon une direction sensiblement verticale, les parois de suspension internes et externes plient le long de leurs lignes de pliage respectives de sorte que la partie supérieure **12** tend à se rapprocher de la partie inférieure **20**.

Qui plus est, lors du pliage du dispositif **10**, les bras **36a** et **38a** des portions de suspension externes **36**, **38** tendent les bras **401a**, **421a** des premières portions coudées **401,421,** créant ainsi un couplage mécanique entre les portions de suspension internes et externes.

Lors du pliage du dispositif de suspension **10**, les bras **401a**, **401b**, **421a,421b** des premières portions coudées **401,421** tendent à s'empiler les uns sur les autres, ce qui a pour conséquence d'augmenter progressivement la raideur globale du dispositif de suspension **10**.

Grâce à cette conformation avantageuse, les éléments de suspension **30** présentent une raideur progressive selon une direction verticale.

A l'aide des figures **4** à **7**, on va maintenant décrire un exemple comparatif.

Le dispositif de suspension **100** est destiné à être fixé à une latte souple du sommier afin de supporter un couchage, tel un matelas.

En se référant aux figures **4** et **6**, on constate que le dispositif de suspension **100** comporte une partie supérieure **120** destinée à supporter un couchage (non représenté ici). Dans l'exemple représenté ici, le dispositif de suspension **100** est muni d'un plateau d'appui **140** pour supporter le couchage.

En lieu et place du plateau d'appui **140**, on peut aussi munir le dispositif de suspension **100** d'un boitier de logement de lattes tel que décrit dans le premier mode de réalisation de l'invention, une telle configuration étant représentée à la figure **7**.

Le dispositif de suspension **100** comporte en outre une partie inférieure **200** destinée à être fixée de préférence à une latte souple. Pour ce faire, la partie inférieure comporte notamment un crochet de fixation **210**, mieux visible sur la figure **5**.

Par ailleurs, le dispositif de suspension **100** comporte en outre une partie intermédiaire **280** constitués par des éléments de suspension **300** présentant un premier plan de symétrie **Q1** et un deuxième plan de symétrie **Q2**, les plans de symétrie **Q1**, **Q2** étant orthogonaux.

Les éléments de suspension **300** comportent une paire de parois de suspension élastiques externes **320,340** qui sont sensiblement symétriques par rapport au premier plan de symétrie **Q1**.

En se référant à la figure **4**, on voit que chacune des parois de suspension externes **320,340** présente une ligne courbe moyenne en forme de « C » s'étendant dans le deuxième plan de symétrie **Q2**.

Par ailleurs, chacune des parois de suspension externes **320,340** présente une première extrémité **320a,340a** fixée à la partie supérieure **120**, et une seconde extrémité **320b,340b** fixée à la partie inférieure **200**.

En outre, lorsqu'une charge est appliquée verticalement au dispositif de suspension **100**, chacune des parois de suspension externes **320,340** est apte à se plier, selon une ligne de pliage **L1**, **L2** sensiblement orthogonale au deuxième plan de symétrie **Q2**.

Par ailleurs, la ligne de pliage **L1**, **L2** de chacune des parois de suspension externes **320,340** est disposée à mi-distance des parties inférieure **200** et supérieure **120** du dispositif de suspension **100**.

Conformément à la présente invention, les éléments de suspension **300** du dispositif de suspension **100** comporte en outre au moins des première et seconde parois de suspension élastiques internes **500**, **520** qui sont sensiblement symétriques par rapport au premier plan de symétrie **Q1**.

La première paroi de suspension élastique **500** comporte une première extrémité **500a** reliée à la partie supérieure **120** du dispositif de suspension **100** et une seconde extrémité **500b** reliée à sa partie inférieure **200**. De manière similaire, la seconde paroi de suspension **520** comporte une première extrémité **520a** reliée à la partie supérieure **120** et une seconde extrémité reliée à la partie inférieure **200**.

A l'aide de la figure **4**, on conçoit que chacune des parois de suspension internes **500,520** présente au moins une ligne courbe s'étendant dans le deuxième plan de symétrie **Q2**.

De manière particulièrement avantageuse, la paroi de suspension interne **500** est apte à se plier selon trois lignes de pliage **T1**, **T2**, **T3** distinctes, tandis que la paroi de suspension interne **520** est apte à se plier selon trois lignes de pliage **U1**, **U2**, **U3** distinctes.

Pour ce faire, chacune des parois de suspension internes **500,520,** considérée verticalement depuis la partie supérieure **120** vers la partie inférieure **200**, comporte successivement des première, deuxième et troisième portions coudées référencées **501,502** et **503** pour la paroi de suspension interne **500**, et **521,522** et **523** pour la paroi de suspension interne **520**, lesdites portions coudées définissant respectivement les première, deuxième et troisième lignes de pliage **T1,T2,T3** d'une part, et les première, deuxième et troisième lignes de pliage **U1**, **U2,U3** d'autre part.

Comme on le voit bien sur la figure **4**, pour chacune des parois internes **500,520**, les premières et troisièmes portions coudées **501,503,521,523** s'ouvrent vers la paroi de suspension externe la plus proche de ladite paroi interne, tandis que la deuxième portion coudée **502,522** s'ouvre vers une direction opposée, à savoir vers une intersection **B** des premier et deuxième plans de symétrie **Q1** et **Q2**.

Par ailleurs, les parois de suspensions internes **500,520** sont fixées entre elles le long de leurs premières **T1**, **U1** et troisièmes **T3**, **U3** lignes de pliage.

De manière particulièrement avantageuse, chacune des parois de suspension internes **500,520** est reliée à la paroi de suspension externe la plus proche par l'intermédiaire d'une paroi formant tube **540,560** s'étendant selon une direction orthogonale au deuxième plan de symétrie **Q2**.

Plus précisément, chaque paroi formant tube **540,560** est fixée à la paroi de suspension interne **500,520** le long de la deuxième ligne de pliage **T2**, **U2**, et est fixée à la paroi de suspension externe **320,340** correspondante le long de la ligne de pliage de ladite paroi de suspension externe **320,340**.

Ainsi, les éléments de suspension **300** présentent avantageusement une structure en nid d'abeilles.

Par ailleurs, comme on le voit bien à l'aide des figures **4** et **7**, les éléments de suspension **300** sont inscrits dans un volume sphérique.

La figure **6** montre le dispositif de suspension **100** équipé du plateau d'appui **140**, tandis que la figure **7** montre le dispositif de suspension **100** équipé du boitier de logement de lattes **700**.

Le plateau d'appui **140** présente une forme quadrangulaire. Il comprend deux bords latéraux longitudinaux opposés **142**, **144** surélevés ainsi que deux bords transversaux opposés **146,148**, également surélevés par rapport à une partie centrale **150** présentant un orifice circulaire dans lequel vient se fixer la partie supérieure **120** du dispositif de suspension.

De manière avantageuse, le plateau d'appui **140** présente également une paire d'ouïes **152,154** permettant l'aération du matelas.

De surcroît les bords latéraux **146,148**, du fait de la présence des ouïes, présentent de manière avantageuse une élasticité verticale qui améliore encore la souplesse du dispositif de suspension **100** selon l'invention.

Comme on l'a déjà mentionné, un tel plateau peut être utilisé avec tous les modes de réalisation du dispositif de suspension.

A l'aide des figures **8** à **10**, on va maintenant décrire un autre exemple comparatif.

Ce dispositif de suspension **1000** est similaire à celui du deuxième mode de réalisation sauf pour ce qui concerne la structure des parois de suspension internes. On s'attachera donc à décrire les parois de suspension internes **1100**, **1200** du dispositif de suspension **1000**. Pour le reste, il convient de se reporter à la description du deuxième mode de réalisation qui précède.

Les parois de suspension élastiques internes **1100,1200** sont symétriques par rapport à un premier plan de symétrie **R1** des éléments de suspension **1050** du dispositif **1000**, chacune des parois de suspension internes **1100,1200** présentant une ligne courbe moyenne s'étendant dans un deuxième plan de symétrie **R2** des éléments de suspension **1050** du dispositif **1000**. Tout comme dans les premier et deuxième modes de réalisation, les plans de symétrie **R1** et **R2** sont orthogonaux.

En outre, la paroi de suspension interne **1100** est apte à se plier selon trois lignes de pliage **V1**, **V2**, **V3** distinctes, tandis que l'autre paroi de suspension interne **1200** est apte à se plier selon trois lignes de pliage **W1**, **W2**, **W3** distinctes, ces lignes de pliage étant sensiblement orthogonales au deuxième plan de symétrie.

Contrairement au premier exemple comparatif, les parois internes ne sont pas reliées aux parois de suspension externes **1300,1400** par une paroi formant tube.

En revanche, les parois de suspension internes sont fixées entre elles par l'intermédiaire d'un manchon souple **1500** s'étendant selon une direction orthogonale au deuxième plan de symétrie.

Ce manchon souple **1500** permet de coupler mécaniquement les parois de suspension internes **1100,1200** de sorte que les efforts subis par le dispositif **1000** lorsqu'une charge verticale est appliquée sont avantageusement répartis dans la structure cylindrique du manchon **1500**.

Conformément à l'invention, le dispositif de suspension **10** est monobloc. De préférence, mais non exclusivement, il est moulé en une seule pièce et réalisé de préférence dans un matériau souple du type caoutchouc vulcanisé, polyuréthane souple, caoutchouc thermoplastique de dureté comprise de préférence entre 25 shore A et 70 shore D.

De préférence, le plateau d'appui et le boîtier du logement sont des éléments apportés structurellement distincts du dispositif de suspension, grâce à quoi il est possible de les interchanger.

Au surplus, la progressivité de la raideur du dispositif de suspension peut encore être améliorée en prévoyant une épaisseur croissante des parois de suspension internes et/ou externes, étant entendu que la croissance de l'épaisseur est considérée depuis la partie supérieure vers la partie inférieure du dispositif de suspension selon l'invention.

La figure **1** montre que les bras **403a,403b,423a,423b** des troisièmes portions coudées **403,423** des première et seconde parois de suspension **40,42** sont plus épaisses que les bras **401a,401b,421a,421b** des premières portions coudées **401,421**.

Aussi, pour chaque portion coudée, **401,402,403,421,422,423**, le bras le plus proche de la partie supérieure 12 du dispositif de suspension est plus épaisse que le bras le plus proche de la partie inférieure **20**.

## Revendications

1. Dispositif de suspension (10) monobloc pour un sommier, comportant :
- une partie supérieure (12) destinée à supporter un couchage ;
- une partie inférieure (20) destinée à être fixée au sommier ;
- une partie intermédiaire (28) constituée par des éléments de suspension (30) reliant entre-elles les parties inférieure et supérieure, les éléments de suspension présentant des premier et deuxième plans de symétrie orthogonaux (P1,P2), les éléments de suspension comportant une paire de parois de suspension élastiques externes (32,34) symétriques par rapport au premier plan de symétrie (P1), chacune des parois de suspension externes présentant au moins une ligne courbe moyenne s'étendant dans le deuxième plan de symétrie (P2), chacune des parois de suspension externes (32,34) étant apte à se plier selon au moins une ligne de pliage (L1, L2) sensiblement orthogonale au deuxième plan de symétrie (P2), et
dans lequel les éléments de suspension comportent en outre une paire de parois de suspension élastiques internes (40,42) symétriques par rapport au premier plan de symétrie (P1), chacune des parois de suspension internes présentant au moins une ligne courbe moyenne s'étendant dans le deuxième plan de symétrie, chacune des parois de suspension internes étant apte à se plier selon des première, deuxième et troisième lignes de pliage distinctes (M1,M2,M3,N1,N2,N3) sensiblement orthogonales au deuxième plan de symétrie (P2), en ce que, vue dans le deuxième plan de symétrie (P2), chacune des parois de suspension internes (40,42), considérée verticalement depuis la partie supérieure (12) vers la partie inférieure (20), comporte successivement des première, deuxième et troisième portions coudées définissant respectivement les première, deuxième et troisième lignes de pliage (M1,M2,M3,N1,N2,N3), en ce que deux portions coudées (401,402,403,421,422,423) adjacentes s'ouvrent vers des directions opposées, en ce que chacune des parois de suspension internes (40,42) comporte une première extrémité (40a,42a) fixée à la partie supérieure (12) du dispositif (10) et une seconde extrémité (40b,42b) fixée à la partie inférieure (20) du dispositif (10), et
le dispositif de suspension (10) étant **caractérisé en ce que**, considéré dans le deuxième plan de symétrie (P2), au repos, la distance (D) entre la première extrémité (40a,42a) de la paroi de suspension interne (40,42) et la deuxième ligne de pliage (M2,N2) est sensiblement égale au double de la distance (d) entre la deuxième ligne de pliage (M2,N2) et la seconde extrémité (40b,42b) de la paroi de suspension interne (40,42).

2. Dispositif de suspension selon la revendication 1, **caractérisé en ce que** les parois de suspension internes (40,42) sont disposées dans un volume délimité par les parois de suspension externes (32,34).

3. Dispositif de suspension selon la revendication 1 ou 2, **caractérisé en ce que** chacune des parois de suspension externes (32,34) comporte au moins une partie coudée (36,38) définissant la ligne de pliage (L1,L2) de ladite paroi.

4. Dispositif de suspension selon l'une quelconque des revendications 1 à 3, **caractérisé en ce que** la ligne de pliage (L1,L2) de chacune des parois de suspension externes (32,34) est disposée sensiblement à mi-distance des parties inférieure (20) et supérieure (12) du dispositif.

5. Dispositif de suspension selon la revendication 4, **caractérisé en ce que** les parties coudées (36,38) des parois externes s'ouvrent vers une intersection (A,B) des premier et deuxième plans de symétrie.

6. Dispositif de suspension selon l'une quelconque des revendications 1 à 5, **caractérisé en ce qu'**au moins l'une des portions coudées (401,402,403,421,422,423) s'ouvre vers une intersection (A,B) des premier et deuxième plans de symétrie (P1,P2), et **en ce qu'**au moins l'une des autres portions coudées s'ouvre vers la paroi de suspension externe la plus proche.

7. Dispositif de suspension selon l'une quelconque des revendications 1 à 6, **caractérisé en ce qu'**au moins l'une des portions coudées (403,423) comporte deux bras (403a,403b, 423a,423b) reliés entre eux le long de la ligne de pliage (M3, N3) définie par ladite portion coudée, les deux bras ayant sensiblement la même longueur considérée dans le deuxième plan de symétrie.

8. Dispositif de suspension selon l'une quelconque des revendications 1 à 7, **caractérisé en ce que** pour chacune des parois de suspension internes (40,42) la première portion coudée (401,421) est la plus proche de la première extrémité (40a,42b) de ladite paroi de suspension interne, et **en ce que** les première et troisième portions coudées (401,421,403,423) s'ouvrent vers une intersection (A) des premier et deuxième plans de symétrie (P1,P2), tandis que la deuxième portion coudée (402,422) s'ouvre vers la paroi de suspension externe la plus proche.

9. Dispositif de suspension selon l'une quelconque des revendications 1 à 8, **caractérisé en ce que** les secondes extrémités (40b,42b) des parois de suspension internes sont reliées entre elles par une membrane souple (41) s'étendant selon une direction longitudinale (DL) dudit dispositif perpendiculaire au premier plan de symétrie (P1).

10. Dispositif de suspension selon l'une quelconque des revendications 1 à 9, **caractérisé en ce que**, vue selon une direction transversale (DT) du dispositif de suspension perpendiculaire au deuxième plan de symétrie (P2), la largeur des parois de suspension internes (40,42) est sensiblement égale à la largeur des parois de suspension externes (32,34).

11. Dispositif de suspension selon l'une quelconque des revendications 1 à 10, **caractérisé en ce que** la partie inférieure (20) comporte au moins un manchon (24,26) pour la fixation à un tenon solidaire d'un cadre du sommier.

12. Dispositif de suspension selon l'une quelconque des revendications 1 à 11, **caractérisé en ce que** la partie inférieure (20) comporte en outre un logement (27) supplémentaire pour recevoir l'extrémité d'une latte inférieure.

13. Dispositif de suspension selon l'une quelconque des revendications 1 à 12, **caractérisé en ce qu'**il comporte en outre un boitier de logement (14) de lattes fixé à la partie supérieure (12) du dispositif, de manière à loger les extrémités de lattes s'étendant selon une direction sensiblement orthogonale au deuxième plan de symétrie (P2).

## Patentansprüche

1. Einteilige Aufhängungsvorrichtung (10) für Bettrahmen, umfassend:
- einen oberen Teil (12), der dazu bestimmt ist, eine Liege zu tragen,
- einen unteren Teil (20), der dazu bestimmt ist, an dem Bettrahmen befestigt zu sein,
- einen Zwischenteil (28), der aus Aufhängungselementen (30) besteht, die untereinander den oberen und unteren Teil verbinden, wobei die Aufhängungselemente erste und zweite orthogonale Symmetrieebenen (P1, P2) aufweisen, wobei die Aufhängungselemente ein Paar äußerer elastischer Aufhängungswände (32, 34), die zu der Symmetrieebene (P1) symmetrisch sind, umfassen, wobei jede der äußeren Aufhängungswände mindestens eine gewölbte mittlere Linie aufweist, die sich in der zweiten Symmetrieebene (P2) erstreckt, wobei jede der äußeren Aufhängungswände (32, 34) geeignet ist, sich entlang mindestens einer Faltlinie (L1, L2), die im Wesentlichen zu der zweiten Symmetrieebene (P2) orthogonal ist, zu falten, und
wobei die Aufhängungselemente außerdem ein Paar innerer elastischer Aufhängungswände (40, 42), die zu der ersten Symmetrieebene (P1) symmetrisch sind, umfassen, wobei jede der inneren Aufhängungswände mindestens eine mittlere gewölbte Linie aufweist, die sich in der zweiten Symmetrieebene erstreckt, wobei jede der inneren Aufhängungswände geeignet ist, sich entlang der separaten ersten, zweiten und dritten Faltlinie (M1, M2, M3, N1, N2, N3), die im Wesentlichen zu der zweiten Symmetrieebene (P2) symmetrisch sind, zu falten, und dass in der zweiten Symmetrieebene (P2) gesehen jede der inneren Aufhängungswände (40, 42), vertikal von dem oberen Teil (12) zu dem unteren Teil (20) betrachtet, nacheinander einen ersten, zweiten und dritten abgewinkelten Abschnitt umfasst, die jeweils die erste, zweite und dritte Faltlinie (M1, M2, M3, N1, N2, N3) definieren, dass sich zwei benachbarte abgewinkelte Abschnitte (401, 402, 403, 421 422, 423) zu entgegengesetzten Richtungen öffnen, dass jede der inneren Aufhängungswände (40, 42) ein erstes Ende (40a, 42a) umfasst, das an dem oberen Teil (12) der Vorrichtung (10) befestigt ist, und ein zweites Ende (40b, 42b), das an dem unteren Teil (20) der Vorrichtung (10) befestigt ist, und,
die Aufhängungsvorrichtung (10) **dadurch gekennzeichnet ist, dass** in der zweiten Symmetrieebene (P2) gesehen, im Ruhezustand die Entfernung (D) zwischen dem ersten Ende (40a, 42a) der inneren Aufhängungswand (40, 42) und der zweiten Faltlinie (M2, N2) im Wesentlichen gleich dem Doppelten der Entfernung (d) zwischen der zweiten Faltlinie (M2, N2) und dem zweiten Ende (40b, 42b) der inneren Aufhängungswand (40, 42) ist.

2. Aufhängungsvorrichtung gemäß Anspruch 1, **dadurch gekennzeichnet, dass** die inneren Aufhängungswände (40, 42) in einem Raum angeordnet sind, der von den äußeren Aufhängungswänden (32, 34) abgegrenzt ist.

3. Aufhängungsvorrichtung gemäß Anspruch 1 oder 2, **dadurch gekennzeichnet, dass** jede der äußeren Aufhängungswände (32, 34) mindestens einen abgewinkelten Teil (36, 38) umfasst, der die Faltlinie (L1, L2) der Wand definiert.

4. Aufhängungsvorrichtung gemäß einem der Ansprüche 1 bis 3, **dadurch gekennzeichnet, dass** die Faltlinie (L1, L2) jeder der äußeren Aufhängungswände (32, 34) im Wesentlichen in mittlerer Entfernung von dem unteren (20) und oberen (12) Teil der Vorrichtung angeordnet ist.

5. Aufhängungsvorrichtung gemäß Anspruch 4, **dadurch gekennzeichnet, dass** sich die abgewinkelten Teile (36, 38) zu einer Schnittfläche (A, B) der ersten und zweiten Symmetrieebene erstrecken.

6. Aufhängungsvorrichtung gemäß einem der Ansprüche 1 bis 5, **dadurch gekennzeichnet, dass** sich mindestens einer der abgewickelten Abschnitte (401, 402, 403, 421 422, 423) zu einer Schnittfläche (A, B) der ersten und zweiten Symmetrieebene (P1, P2) öffnet, und dass sich mindestens einer der abgewinkelten Abschnitte zu der am nächsten liegenden äußeren Aufhängungswand öffnet.

7. Aufhängungsvorrichtung gemäß einem der Ansprüche 1 bis 6, **dadurch gekennzeichnet, dass** mindestens einer der abgewinkelten Abschnitte (403, 423) zwei Arme (403a, 403b, 423a, 423b) umfasst, die miteinander entlang der Faltlinie (M3, N3) verbunden sind, die durch den abgewinkelten Abschnitt definiert ist, wobei die zwei Arme im Wesentlichen in die zweite Symmetrieebene betrachtet dieselbe Länge haben.

8. Aufhängungsvorrichtung gemäß einem der Ansprüche 1 bis 7, **dadurch gekennzeichnet, dass** für jede der inneren Aufhängungswände (40, 42) der erste abgewinkelte Abschnitt (401, 421) dem ersten Endteil (40a, 42b) der inneren Aufhängungswand am nächsten ist, und dass sich der erste und dritte abgewinkelte Abschnitt (401, 421, 403, 423) zu einer Schnittfläche (A) der ersten und zweiten Symmetrieebene (P1, P2) öffnen, während sich der zweite abgewinkelte Abschnitt (402, 422) zu der am nächsten liegenden äußeren Aufhängungswand öffnet.

9. Aufhängungsvorrichtung gemäß einem der Ansprüche 1 bis 8, **dadurch gekennzeichnet, dass** die zweiten Enden (40b, 42b) der Innenwände miteinander durch eine biegsame Membran (41) verbunden sind, die sich entlang einer Längsrichtung (DL) der Vorrichtung senkrecht zu der ersten Symmetrieebene (P1) erstreckt.

10. Aufhängungsvorrichtung gemäß einem der Ansprüche 1 bis 9, **dadurch gekennzeichnet, dass**, entlang einer Querrichtung (DT) der Aufhängungsvorrichtung senkrecht zu der zweiten Symmetrieebene (P2) gesehen, die Breite der inneren Aufhängungswände (40, 42) im Wesentlichen gleich der Breite der äußeren Aufhängungswände (32, 34) ist.

11. Aufhängungsvorrichtung gemäß einem der Ansprüche 1 bis 10, **dadurch gekennzeichnet, dass** der untere Teil (20) mindestens einen Stutzen (24, 26) für das Befestigen an einem Zapfen, der mit einem Rahmen des Bettgestells verbunden ist, umfasst.

12. Aufhängungsvorrichtung gemäß einem der Ansprüche 1 bis 11, **dadurch gekennzeichnet, dass** der untere Teil (20) außerdem eine zusätzliche Aufnahme (27) zum Aufnehmen des Endes einer unteren Latte umfasst.

13. Aufhängungsvorrichtung gemäß einem der Ansprüche 1 bis 12, **dadurch gekennzeichnet, dass** sie außerdem ein Aufnahmegehäuse (14) von Latten umfasst, das an dem oberen Teil (12) der Vorrichtung derart befestigt ist, dass die Enden von Latten, die sich entlang einer Richtung im Wesentlichen orthogonal zu der zweiten Symmetrieebene (P2) erstrecken, aufgenommen werden.

## Claims

1. A one-piece suspension device (10) for a bed base, including:
- an upper part (12) intended to support lying down;
- a lower part (20) intended to be fastened to the bed base;
- an intermediate part (28) formed by suspension elements (30) connecting the lower and upper parts to one another, the suspension elements having first and second orthogonal planes of symmetry (P1, P2), the suspension elements including a pair of outer elastic suspension walls (32, 34) that are symmetrical relative to the first plane of symmetry (P1), each of the outer suspension walls having at least one mean curve line extending in the second plane of symmetry (P2), each of the outer suspension walls (32, 34) being able to bend along at least one bending line substantially orthogonal to the second plane of symmetry (P2), and
wherein the suspension elements further include at least one pair of inner elastic suspension walls (40, 42) that are symmetrical relative to the first plane of symmetry (P1), each of the inner suspension walls having at least one mean curve line extending in the second plane of symmetry, each of the inner suspension walls being able to bend along at least three separate bending lines (M1, M2, M3, N1, N2, N3) that are substantially orthogonal to the second plane of symmetry (P2); in that, seen in the second plane of symmetry (P2), each of the inner suspension walls (40, 42), considered vertically from the upper part (12) toward the lower part (20), successively includes first, second and third bending lines (M1, M2, M3, N1, N2, N3); in that two adjacent bent portions (401, 402, 403, 421, 422, 423) open in opposite directions; in that each of the inner suspension walls (40, 42) includes a first end (40a, 42a) fastened to the upper part (12) of the device (10) and a second end (40b, 42b) fastened to the lower part (20) of the device (10), and
the suspension device (10) being **characterized in that**, considered in the second plane of symmetry (P2), when idle, the distance (D) between the first end (40a, 42a) of the inner suspension wall (40, 42) and the second bending line (M2, N2) is substantially equal to twice the distance (d) between the second bending line (M2, N2) and the second end (40b, 42b) of the inner suspension wall (40, 42).

2. The suspension device according to claim 1, **characterized in that** the inner suspension walls (40, 42) are positioned in a volume defined by the outer suspension walls (32, 34).

3. The suspension device according to claim 1 or 2, **characterized in that** each of the outer suspension walls (32, 34) includes at least one bent portion (36, 38) defining the bending line (L, L2) of said wall.

4. The suspension device according to any one of claims 1 to 3, **characterized in that** the bending line (L1, L2) of each of the outer suspension walls (32, 34) is positioned substantially midway from the lower (20) and upper (12) parts of the device.

5. The suspension device according to claim 4, **characterized in that** the bent portions (36, 38) of the outer walls open toward an intersection (A, B) of the first and second planes of symmetry.

6. The suspension device according to any one of claims 1 to 5, **characterized in that** at least one of the bent portions (401, 402, 403, 421, 422, 423) opens toward an intersection (A, B) of the first and second planes of symmetry (P1, P2), and **in that** at least one of the other bent portions opens toward the closest outer suspension wall.

7. The suspension device according to any one of claims 1 to 6, **characterized in that** at least one of the bent portions (403, 423) includes two arms (403a, 403b, 423a, 423b) connected to one another along the bending line (M3, N3) defined by said bent portion, the two arms having substantially the same length considered in the second plane of symmetry.

8. The suspension device according to any one of claims 1 to 7, **characterized in that** for each of the inner suspension walls (40, 42), the first bent portion (401, 421) is closest to the first end (40a, 42b) of said inner suspension wall, and **in that** the first and third bent portions (401, 421, 403, 423) open toward an intersection (A) of the first and second planes of symmetry (P1, P2), while the second bent portion (402, 422) opens toward the closest outer suspension wall.

9. The suspension device according to any one of claims 1 to 8, **characterized in that** the second ends (40b, 42b) of the inner suspension walls are connected to one another by a flexible membrane (41) extending in a longitudinal direction (DL) of said device perpendicular to the first plane of symmetry (P1).

10. The suspension device according to any one of claims 1 to 9, **characterized in that**, seen in a transverse direction (DT) of the suspension device perpendicular to the second plane of symmetry (P2), the width of the inner suspension walls (40, 42) is substantially equal to the width of the outer suspension walls (32, 34).

11. The suspension device according to any one of claims 1 to 10, **characterized in that** the lower part (20) includes at least one sleeve (24, 26) for fastening to a post secured to a frame of the bed base.

12. The suspension device according to any one of claims 1 to 11, **characterized in that** the lower part (20) further includes an additional housing (27) to receive the end of a lower slat.

13. The suspension device according to any one of claims 1 to 12, **characterized in that** it further includes a slat housing case (14) fastened to the upper part (12) of the device, so as to house the ends of slat extending in a direction substantially orthogonal to the second plane of symmetry.
